# EUROPÄISCHE PATENTSCHRIFT

(11) **EP 1 177 348 B1**
(45) Veröffentlichungstag und Bekanntmachung des Hinweises auf die Patenterteilung: **03.09.2003**
(21) Anmeldenummer: 00924964.0
(22) Anmeldetag: 28.04.2000
(51) Int. Cl.: E01F 15/04, E01D 19/10

(54) **LEITWAND FÜR VERKEHRSWEGE**
GUIDE WALL FOR TRAFFIC ROUTES
PAROI DE GUIDAGE POUR VOIES DE CIRCULATION

(30) Priorität: 28.04.1999 PL 33281799; 30.11.1999 AT 201799
(43) Veröffentlichungstag der Anmeldung: 06.02.2002
(73) Patentinhaber: Maba Fertigteilindustrie GmbH, 2752 Wöllersdorf (AT)
(72) Erfinder: REDLBERGER, Alfred, A-3631 Ottenschlag (AT); HEIMEL, Helmut, A-8010 Graz (AT)
(74) Vertreter: Gibler, Ferdinand, Dipl.Ing. Dr. techn.
(86) Internationale Anmeldenummer: AT0000111
(87) Internationale Veröffentlichungsnummer: WO00065156

(56) Entgegenhaltungen:
- EP-A- 0 953 685
- WO-A-00/08259
- WO-A-98/19015
- DE-A- 3 708 861
- DE-U- 29 511 008
- GB-A- 1 347 771

## Beschreibung

Die Erfindung betrifft eine Leitwand für Verkehrswege mit einer Vielzahl stirnseitig miteinander verbundener Wandelemente, welche Wandelemente jeweils über zumindest ein Befestigungsglied mit zumindest einem am Boden, z.B. auf einem Straßenbelag, einem Brückenoberbau o.ä., angebrachten Verankerungselement verbunden sind, wobei das zumindest eine Befestigungsglied gegenüber dem zumindest einen Verankerungselement verschiebbar geführt ist, sodaß das Wandelement mit seinem zumindest einen Befestigungsglied aus einer Ruhestellung in eine versetzte Stellung bewegbar ist.

Leitwände der vorgenannten Art werden zur Trennung von Verkehrsströmen verwendet und bestehen in der überwiegenden Anzahl der Fälle aus Beton-Fertigteilwandelementen, welche an ihren Stirnseiten über Kupplungen miteinander verbunden sind, wodurch eine durchgehende, zugfeste Verbindung aller Wandelemente besteht, die eine Verstärkung der Rückhaltewirkung der einzelnen Wandelemente bewirkt, da diese in aneinandergereihter Form eine sehr hohe Hemmungswirkung gegen eine Verschiebung ermöglichen. Der Hauptzweck einer solchen Leitwand besteht darin, eine Trennung verschiedener Verkehrsströme zu ermöglichen und im Falle eines seitlichen Anfahrens durch ein Kraftfahrzeug dieser Bewegung ausreichend Rückhaltewirkung entgegenzusetzen, um zu verhindern, daß das Kraftfahrzeug auf eine andere Fahrbahn oder einen Fußweg gerät oder bei Brücken in die Tiefe stürzt.

Aufgrund der durchgehenden Verbindung der Wandelemente wird neben der höheren Trägheit der Leitwand auch ein zu starkes Auslenken der einzelnen Wandelemente aus ihrer Ruhestellung verhindert, da aufgrund der erzielten Verbundwirkung die Massenträgheit aller Wandelemente die Anfahrwucht mindern hilft.

Zusätzlich sind auch Bodenverankerungen der Wandelemente möglich, sodaß diese nicht nur durch ihr Eigengewicht an ihrem Aufstellungsort gehalten werden, sondern auch durch deren Fixierung am Boden. Damit kann eine zu weitreichende Verschiebung der Wandelemente verhindert werden, als Nachteil ergibt sich dabei allerdings in vielen Fällen, daß die Leitwand mit verankerten Wandelementen als vollkommen starres Hindernis wirkt, welches entsprechend hohe Schadenswirkung bei den anfahrenden Kraftfahrzeugen hervorrufen kann, da aufgrund der beinahe vernachlässigbaren Nachgiebigkeit der Leitwand ein sehr hoher Anteil der kinetischen Energie des Fahrzeuges in Verformungsarbeit der Karosserie umgewandelt wird. Neben den entstehenden hoben Sachschäden birgt die starre Leitwand für die Fahrzeuginsassen eine sehr hohe Verletzungsgefahr in sich, da eine Verzögerung der Fahrzeugsgeschwindigkeit innerhalb kürzester Distanz erfolgt.

Um diesem Problem abzuhelfen, wurde in der **WO 98 19015 A** eine Leitwand für Verkehrswege vorgeschlagen, bestehend aus einzelnen am Boden mit Stahlplatten versehenen Wandelementen. Die Stahlplatten weisen in Querrichtung der Wandelemente Langlöcher auf, wodurch die Wandelemente über eine vertikalen Stange verschiebbar mit der Auflagefläche verbunden werden können. Bei einer Kollision können sich die Wandelemente durch den Aufprall so bis zu der durch die Langlöcher definierten maximalen Auslenkposition verschieben. Die weitere durch die Verschiebung noch nicht absorbierte Energie führt zum kontrollierten Bruch des Verankerungselements und zur weiteren Verschiebung der Wandelemente. Nachteilig bei dieser Konstzuktion ergibt sich, daß die Verschiebung des Wandelementes nach dem Bruch des Verankerungselements nicht mehr kontrolliert erfolgt.

Aufgabe der Erfindung ist es daher, eine Leitwand der eingangs genannten Art zu schaffen, mit deren Hilfe eine Sicherung der Leitwand gegenüber einer zu weitgehenden Verschiebung erzielt werden kann.

Erfindungsgemäß wird dies dadurch erreicht, daß das zumindest eine Verankerungselement aus einem am Boden verankerten Schienenelement gebildet ist, welches sich im wesentlichen normal zur Längsrichtung des Wandelements erstreckt und dem verschiebbar geführten Befestigungsglied zugeordnet ist.

Auf diese Weise wird bei einem seitlichen Anfahren eines Kraftfahrzeuges auf die erfindungsgemäße Leitwand eine begrenzte Verschiebung jener Wandelemente möglich, die in Kontakt mit dem Fahrzeug treten, wobei benachbarte Wandelemente durch die stirnseitige Verbindung der Wandelemente mitverschoben werden können. Dies wird durch die verschiebbare Führung des Befestigungsgliedes gegenüber dem Verankerungselement ermöglicht. Die beim Anfahren wirkenden Kräfte werden durch die Trägheit der Wandelemente, durch deren Bodenreibung und die Zugankerwirkung der Kupplungselemente in Längsrichtung der Leitwand aufgenommen. Innerhalb der erfindungsgemäßen Leitwand können die einzelnen Wandelemente durch Verschiebung gegenüber dem Verankerungselement eine begrenzte Bewegung ausführen. Das Schienenelement ermöglicht eine gerichtete Führung der Verschiebebewegung des jeweiligen Wandelementes, wodurch die Ausweichbewegung der Wand sehr gut vorherbestimmbar und damit kontrollierbar ist. Würde hingegen die Verschiebebewegung unkontrolliert und frei erfolgen, könnte es zu einer Gefährdung von anderen Verkehrsteilnehmern kommen, die auf einer weiteren Fahrbahn oder auf einem Faßweg unterwegs sind und durch die plötzlich zur Seite ausgelenkte Leitwand in Ihrer Bewegung behindert bzw. gefährdet werden. Die begrenzte Verschiebbarkeit der Wandelemente ermöglicht somit eine Umwandlung eines Teils der kinetischen Energie des Fahrzeuges in bei der Verschiebung der Wandelemente aufgewandte Verschiebearbeit, wobei gleichzeitig eine zu weitgehende Verschiebung der Wandelemente verhindert wird.

Eine sehr stabile Ausführung des Verankerungselements ergibt sich, wenn gemäß einer weiteren Ausführungsform der Erfindung das Schienenelement im Querschnitt gesehen T-förmig ausgebildet ist.

Um ein Kippen der Wandelemente zu verhindern, kann gemäß einer anderen Weiterbildung der Eründung vorgesehen sein, daß das Befestigungsglied ein gegenüber dem zugeordneten Schienenelement zumindest teilweise gegengleiches Profil aufweist, das auf dem Profil des Schienenelements äufliegt bzw. dieses umgreift, sodaß das Befestigungselement entlang der Längsrichtung des zugeordneten Schienenelements verschiebbar ist.

Weiters kann gemäß einem weiteren Ausführungsbeispiel der Erfindung vorgesehen sein, daß das Befestigungselement im Querschnitt gesehen einen C-förmigen Ansatz aufweist. Der C-förmige Ansatz umgreift das T-Profil des Verankerungselements und verhindert somit wirkungsvoll das Kippen der Wandelemente.

Eine sehr gute Führung der Verschiebebewegung des Wandelements ergibt sich gemäß einer weiteren Variante der Erfindung, wenn für jedes Wandelement jeweils zwei voneinander beabstandete, parallele Schienenelemente und zwei zugeordnete Befestigungselemente vorgesehen sind. Durch die Führung entlang zweier Geraden wird ein einseitiges Ausbrechen eines Wandelements verhindert.

Die Anbringung des verschiebbaren Befestigungsglieds kann in Weiterbildung der Erfindung in besonders einfacher Weise dadurch vorgenommen werden, daß im unteren Bereich jedes Wandelements zumindest eine nach unten offene, tunnelförmige Durchbrechung quer zur Längsrichtung des Wandelements ausgenommen ist, und daß das Schienenelement innerhalb der Durchbrechung am Boden angeordnet ist.

Bei einer Leitwand, bei der die Wandelemente ein New-Jersey-Profil mit sich nach oben verjüngendem, trapezartigem Querschnitt aufweisen, deren eine Seitenwand zum Kraftfahrzeug-Verkehr gerichtet ist, kann in weiterer Ausbildung der Erfindung vorgesehen sein, daß das zumindest eine Befestigungsglied innerhalb der Durchbrechung im Bereich der kraftfahrzeug-verkehrsseitigen Seitenwand angeordnet ist.

Gemäß einem weiteren Ausführungsform der Erfindung kann der nach unten offene C-förmige Ansatz der Befestigungsglieder in das T-förmige Profil der zugeordneten Schienenelemente eingreifen und entlang desselben verschiebbar geführt sein.

Dadurch wird eine sehr verläßliche Führung erzielt, wobei durch das Eingreifen des C-Profils in das T-Profil ein Umkippen der Wandelemente während ihrer Verschiebungsbewegung verhindert wird.

In weiterer Ausbildung der Erfindung kann an der der kraftfahrzeug-verkehrsseitigen Seitenwand gegenüberliegenden Seite des Wandelementquerschnitts im endseitigen Bereich des Schienenelements ein, vorzugsweise elastisches, Anschlagelement angeordnet sein, gegen welches das Befestigungsglied bei einer Verschiebung des Wandelements anschlägt, sodaß das Wandelement in eine um einen vorbestimmbaren Abstand versetzte Stellung bewegbar ist Das den Aufprall dämpfende Anschlagelement varhindert eine stärkere Beschädigung des Wandelements, sodaß dieses unter Zurückstellung des während eines Anfahzereignisses verschobenen Befestigungsglieds wieder an seinem ursprünglichen Aufstellungsort zum Einsatz gebracht werden kann.

Ein weiteres Merkmal der Erfindung kann darin bestehen, daß das Befestigungselement jeweils mittels einer Drahtbewehrungsschlaufe im Wandelernent verankert ist. Auf diese Weise kann der Einbau des Befestigungselements innerhalb des Wandelements schon bei der Herstellung erfolgen, wobei sich eine sehr haltbare und feste Verbindung zwischen dem Wandelement und dem Befestigungselement erziclen läßt.

In weiterer Ausbildung der Erfindung kann das T-förmige Schienenelement mit seinem Längssteg auf eine flache Grundschiene geschweißt sein, welche im Boden verankert ist.

Schließlich kann in weiterer Ausbildung der Erfindung die flache Grundschiene an gegenüberliegenden Endbereichen des Wandelement-Profils mittels Ankerschrauben im Boden verankert sein, wodurch sich eine sehr stabile Befestigung der Grundschiene erreichen läßt, die auch bei hoher Aufprallenenergie des Kraftfahrzeugs eine sichere Führung des Befestigungsglieds ermöglicht.

Gemäß einer weiteren Ausführungsform der Erfindung kann zumindest ein elastisches Element vorgesehen sein, auf welches das verschiebbar geführte Befestigungsglied während seiner Bewegung in die versetzte Stellung einwirkt.

Das elastische Element übt eine dämpfende Wirkung auf die Verschiebebewegung aus und sorgt für ein gleichmäßiges Einleiten der durch das Befestigungselement während seiner Verschiebebewegung übertragenen Kraft, wobei durch die Umwandlung in elastische Energie ein zusätzlicher Anteil der Bewegungsenergie abgebaut werden kann.

In weiterer Ausbildung der Erfindung kann das zumindest eine elastische Element sich entlang eines Teils des Verschiebewegs des Befestigungsglieds erstrecken, wobei das elastische Element mit seinem einen Ende an einem Anprallelement in Stoßkontakt steht, und wobei das andere Ende des elastischen Elements während der Verschiebebewegung des Wandelements mit diesem in Stoßkontakt tritt, während der das elastische Element eine Stauchung erfährt.

Die beim Zusammendrücken des elastischen Elements aufgewendete Arbeit verringert die vom anfahrenden Kraftfahrzeug ausgeübte Stoßwirkung auf das Wandelement. Die Einleitung der wirkenden Kraft in das Wandelement wird durch das elastische Element verzögert.

Eine sehr sichere Führung des Befestigungsglieds kann erreicht werden, wenn gemäß einer weiteren Ausführungsform der Erfindung das Schienenelement - im Querschnitt gesehen - aus einem T-Profil und einem U-Profil zusammengesetzt ist, wobei das U-Profil das T-Profil teilweise umgibt und der Längssteg des T-Profils mit dem Mittelsteg des U-Profils verbunden ist.

In weiterer Ausbildung der Erfindung kann das elastische Element aus zwei stabförmigen Profilstücken mit im wesentlichen L-förmigem Querschnitt gebildet sein, die zu beiden Seiten des mittig angeordneten T-Profils in das U-Profil eingesetzt sind.

Auf diese Weise kann das elastische Element sehr platzsparend angeordnet sein, wobei gewährleistet ist, daß es sich während des Stauchungsvorgangs im Querschnitt ausdehnen kann.

Gemäß einer weiteren Fortbildung der Erfindung können entlang des vom Befestigungsglied während seiner Verschiebebewegung aus der Ruhestellung in die versetzte Stelle durchlaufenen Weges ein oder mehrere Abscherelemente angeordnet sein, die vom Befestigungsglied im Verlauf seiner Verschiebebewegung abscherbar sind.

Die bei der Abscherung geleistete Arbeit vermindert die Bewegungsenergie, wodurch die Versetzungsbewegung der Wandelemente gedämpft wird.

Weiters können die Abscherelemente durch quer zur Richtung der Verschiebebewegung orientierte Metall-Bolzen gebildet sein. Durch die Wahl der Bolzen-Anzahl und die Dimensionierung des Bolzendurchmessers kann das Dämpfungsverhalten der Abscherelemente in relativ feiner Abstufung verändert werden.

Eine sehr ausgeglichene Bewegung der Wandelemente läßt sich durch entlang des Verschiebeweges des Befestigungsglieds gleichmäßig beabstandete Metallbolzen erzielen.

Um die Montage der Metall-Bolzen zu erleichtern, kann gemäß einer weiteren Variante der Erfindung vorgesehen sein, daß diese einen Gewindeteil aufweisen, der durch Bohrungen des Schienenelements hindurchführbar und mit einer Gegenmutter verschraubbar ist. Auf diese Weise kann die Anzahl der tatsächlich verwendeten Metall-Bolzen auf sehr einfache Weise verändert werden.

Eine besonders einfache Montage der Abscherbolzen kann dadurch erreicht werden, daß die Bohrungen in dem Längssteg des T-förmigen Schienenelements angeordnet sind.

Weiters kann auf den Wandelementen der Leitwand ein Geländer befestigt sein, welches mit den Wandelementen mitverschiebbar ist. Das mitbewegte Geländer hindert einen neben der erfindungsgemäßen Leitwand gehenden Fußgeher oder fahrenden Radfahrer daran, im Falle einer Brücke in die Tiefe gestoßen zu werden oder von den sich bewegenden Wandelementen erdrückt zu werden.

Eine weitere Ausführungsform der Erfindung kann darin bestehen, daß das auf der Leitwand befestigte Geländer eine als begehbaren Weg ausgebildete Plattform umfaßt, welche bei einer Verschiebebewegung der Wandelemente mitverschiebbar ist. Ein auf der Plattform gehender Fußgänger wird zwar in gleicher Weise wie die Wandelemente zur Seite verschoben, der Gehweg bleibt aber in der vollen Breite erhalten, wodurch der Fußgänger vor den bei einem Auffahrereignis auftretenden Gefahren geschützt ist.

Um eine möglichst reibungsarme Bewegung des Geländers und/oder der begehbaren Plattform zu erzielen, können diese gemäß einer weiteren Ausführungsform der Erfindung freitragend auf den Wandelementen befestigt sein.

Nachstehend wird die Erfindung anhand der in den beigeschlossenen Zeichnungen dagestellten Ausführungsbeispiele eingehend erläutert. Es zeigt dabei
Fig.1 eine Seitenansicht einer Ausführungsform der erfindungsgemäßen Leitwand;
Fig.2 einen Schnitt durch eine weitere Ausführungsform der erfindungsgemäßen Leitwand;
Fig.3 ein Detail einer Seitenansicht der Ausführungsform gemäß Fig.2;
Fig.4 einen Schnitt durch eine weitere Ausführungsform der erfindungsgemäßen Leitwand;
Fig.5 ein Detail einer Seitenansicht der Ausführungsform gemäß Fig.4;
Fig.6 einen Schnitt durch eine weitere Ausführungsform der erfindungsgemäßen Leitwand;
Fig.7 ein Detail einer Seitenansicht der Ausführungsform gemäß Fig.6;
Fig.8 einen Schnitt durch eine weitere Ausführungsform der erfindungsgemäßen Leitwand;
Fig.9 ein Detail einer Seitenansicht der Ausführungsform gemäß Fig.8;
Fig. 10 einen Schnitt durch eine weitere Ausführungsform der erfindungsgemäßen Leitwand;
Fig.11 ein Detail eines Schnitts in Längsrichtung des Wandelements in unbelastetem Zustand des elastischen Elements;
Fig.12 das Detail des Schnitts gemäß Fig.11 in belastetem Zustand des elastischen Elements und
Fig.13 einen Schnitt durch eine weitere Ausführungsform der erfindungsgemäßen Leitwand.

Fig.1 zeigt eine Leitwand für Verkehrswege, die aus einer Vielzahl stirnseitig miteinander verbundener Wandelemente 3 gebildet ist, welche entlang eines Verkehrsweges aufgereiht sind, sodaß sie diesen gegenüber einem Randbereich oder einem weiteren Verkehrsweg abgrenzen. Die stimseitige Verbindung der Wandelemente 3 geschieht über Kupplungselemente 11, welche über eine in Fig.1 durch Strichlierung angedeutete Bewehrung 24 in den Wandelementen verankert und an den Enden der Wandelemente 3 mit den Kupplungselementen 11 der jeweils benachbarten Wandelemente 3 in Eingriff gebracht sind, sodaß die in Längsrichtung aneinandergereihten Wandelemente 3 durchgehend verbunden sind. Der dabei entstehende Verbund aus Wandelementen 3 bildet die Leitwand, welche verhindern hilft, daß von ihrer Fahrspur abgekommene Kraftfahrzeuge in Fußgängerwege oder andere Fahrstreifen der Fahrbahn gelangen können. Das seitliche Auffahren eines Kraftfahrzeuges auf die Leitwand bewirkt je nach Wucht des Aufpralls eine Verschiebung eines oder mehrerer Seitenwandelemente 3. Um eine zu weitgehende Verschiebung zu vermeiden, sind die Seitenwandelemente 3 jeweils über zumindest ein Befestigungsglied 1 mit zumindest einem am Boden angebrachten Verankerungselement 2, 5 verbunden (Fig.2). Eine sonst übliche, vollkommen starre Verbindung mit dem Verankerungselement des Bodens verhinderte zwar eine zu große Auslenkung der Seitenwandelemente aus ihrer Ruhestellung, zugleich würde ein großer Teil der kinetischen Energie des Kraftfahrzeuges in Verformungsarbeit umgesetzt werden, die einen hohen Schaden am Fahrzeug und an den darin befindlichen Personen verursachen kann.

Fig.2 und Fig.3 zeigen eine Ausführungsform der erfindungsgemäßen Leitwand, mit der ein begrenztes seitliches Ausweichen derselben ermöglicht wird. Die Wandelemente 3 der Leitwand ruhen auf einem Randbalken 30, der seinerseits über Anker 32 auf einem Brückentragwerk 29 festgelegt ist. Zur Verstärkung des Randbalkens 30 und des Brückentragwerk sind Bewehrungen 25 und 26 vorgesehen. Über einer Isolierschicht 23, die zwischen dem Brückentragwerk 29 und dem Randbalken 30 eingezogen ist, ist neben dem Randbalken 30 ein Bodenbelag 28 aufgebracht, der eine Fahrbahn 27 ausbildet, die von Kraftfahrzeugen befahrbar ist. Die Leitwand verhindert bei einem Auffahren eines Kraftfahrzeuges an den Randbalken, das dieses über den Randbalken 30 hinaus in die Tiefe stürzen kann.

Erfindungsgemäß ist vorgesehen, daß das Befestigungsglied 1 gegenüber dem Verankerungselement 2, 5 verschiebbar geführt ist, sodaß das Wandelement 3 mit seinem zumindest einen Befestigungsglied 1 aus einer Ruhestellung in eine um einen vorbestimmbaren Abstand versetzte Stellung bewegbar ist. Die versetzte Stellung des Wandelements 3 ist in Fig.2 mit strichlierten Linien eingezeichnet.

In jedem Wandelement 3 können jeweils auch mehrere Befestigungsglieder 1 und Verankerungselemente 2, 5 vorgesehen sein.

Die Verschiebung der Wandelemente 3 erfolgt während eines seitlichen Aufpralls, sodaß die Führung des Befestigungsglieds 1 für entsprechend rauhe Bedingungen ausgelegt sein muß.

Die Wandelemente 3, welche gemäß Fig.2 in Form eines New-Jersey-Profils ausgeführt sind, ruhen auf zwei an der Unterseite angeformten Standflächen auf dem Boden und werden bei ihrer Verschiebung auf diesen Standflächen bewegt. Die Form des Profils der Wandelemente unterliegt keiner Einschränkung und ist im Rahmen der Erfindung frei wählbar.

Um die verschiebbare Führung des Befestigungsglieds 1 zu erreichen, ist das Verankerungselement aus einem am Boden verankerten Schienenelement 2, 5 gebildet, welches sich im wesentlichen normal zur Längsrichtung des Wandelements 3 erstreckt und dem verschiebbar geführten Befestigungsglied 1 zugeordnet ist.

Das Schienenelement 2, 5 ist im Querschnitt gesehen T-förmig ausgebildet, wie aus Fig.3 ersichtlich ist. Zur verschiebbaren Führung geeignet ist das Befestigungsglied 1 ausgeführt, welches ein gegenüber dem zugeordneten Schienenelement 2, 5 teilweise gegengleiches Profil aufweist, das auf dem Profil des Schienenelements 2 aufliegt bzw. dieses umgreift, sodaß das Befestigungselement 1 entlang der Längsrichtung des zugeordneten Schienenelements 2, 5 verschiebbar ist. Zu diesem Zweck weist das Befestigungselement 1 im Querschnitt gesehen einen C-förmigen Ansatz 4 auf.

Vorzugsweise ist das Befestigungselement als Einbauteil ausgebildet, der für übliche New-Jersey-Profile eine Länge von ungefähr 80 mm aufweist. Die Dimensionierung und Form des Befestigungsgliedes kann aber nach Bedarf frei verändert werden.

Wie aus Fig.1 ersichtlich, sind im unteren Bereich jedes Wandelements 3 entsprechend der Anzahl der verwendeten Befestigungsglieder zwei nach unten offene, tunnelförmige Durchbrechungen 10 quer zur Längsrichtung des Wandelements 3 ausgenommen, in denen jeweils das Schienenelement 2, 5 am Boden angeordnet ist. Über die tunnelförmige Durchbrechung ist ausreichend Raum zur Verfügung, um die Verschiebbarkeit der zugeordneten Befestigungsglieder 1 zu gewährleisten.

Jedes Wandelement 3 kann demnach bei einem seitlichen Aufprall entlang der gegenseitig beabstandeten, parallelen Schienenelemente 2, 5 verschoben werden, wobei der maximale Verschiebungsabstand durch das Ende des Schienenelements begrenzt wird. Dadurch findet eine begrenzte Auslenkung der Wandelemente 3 statt, die durch die bei der Verschiebung aufgewandte Energie einen Teil der kinetischen Energie des Fahrzeugs umsetzt, sodaß die für das Kraftfahrzeug zur Verfügung stehende Verformungsarbeit reduziert wird, wodurch die Gefährlichkeit des Aufpralls vermindert wird.

Die Wandelemente 3 weisen ein New-Jersey-Profil mit sich nach oben verjüngendem, trapezartigem Querschnitt auf, deren eine Seitenwand 17 zum Kraftfahrzeug-Verkehr gerichtet ist. Diese Seitenwand 17 ist mit einem Abdeckblech 17' versehen. Bei Aufprall eines Kraftfahrzeuges wird daher ein in Richtung des Pfeiles wirkender Impuls auf das Wandelement 3 abgegeben. Dadurch wird dieses entlang des Schienenelements 2, 5 solange verschoben, bis das in seiner Ruhestellung innerhalb der Durchbrechung 10 im Bereich der kraftfahrzeug-verkehrsseitigen Seitenwand 17 angeordnete Befestigungsglied 1 am anderen Ende des Schienenelements 2, 5 anschlägt. Dabei greift der nach unten offene C-förmige Ansatz 4 des Befestigungsgliedes 1 in das T-förmige Profil des zugeordneten Schienenelements 2, 5 ein und ist dadurch entlang desselben verschiebbar geführt.

Um bei einem Anprall, bei dem sich das Wandelement bis zum Ende des Schienenelements 2, 5 verschieben kann, dessen Wucht zu mindern, ist an der der kraftfahrzeug-verkehrsseitigen Seitenwand 17 gegenüberliegenden Seite des Wandelementquerschnitts im endseitigen Bereich des Schienenelements 2, 5 ein, vorzugsweise elastisches, Anschlagelement 15 angeordnet, gegen welches das Befestigungsglied 1 bei einer Verschiebung des Wandelements 3 anschlägt. Das Anschlagelement 15 ist vorzugsweise aus einem Elastomer, z.B. Neopren, gebildet.

Das Befestigungselement 1 ist jeweils mittels einer Drahtbewehrungsschlaufe im Wandelement 3 verankert, wodurch sich eine erhöhte Haftungssicherheit innerhalb des Wandelements 3 ergibt. Das T-förmige Schienenelement 5 ist mit seinem Längssteg auf eine flache Grundschiene 2 geschweißt, welche im Boden verankert ist. Die flache Grundschiene 2 ist an gegenüberliegenden Endbereichen des Wandelement-Profils 3 mittels Ankerschrauben 16 im Boden verankert. Der Boden kann dabei z.B. ein Straßenbelag, ein Brückenoberbau o.ä. sein. Die Grundschiene aus Stahl ist mit den Ankerschrauben 16 und Dübeln 21 so im Boden verankert, daß die vorhandene Feuchtigkeitsisolierung 23 nicht durchstoßen wird.

Da die Wandelemente bei einem seitlichen Anprall eines Kraftfahrzeuges nicht parallel zueinander sondern entsprechend dem seitlich anfahrenden Fahrzeug in einem Winkel zueinander versetzt ausgelenkt werden, können die Grundschienen 2 entsprechende Schlitzlöcher aufweisen, durch welche die Ankerschrauben 16 geführt sind, sodaß die Grundschienen 2 in einem gewissen Ausmaß auslenkbar gehalten sind und so ein gegenseitiges Verklemmen der Wandelemente 3 verhindert wird. Weiters ist ein Winkel 33 im kraftfahrzeugseitigen Bereich der Leitwand vorgesehen, der bei einem Anprall eine Gegenverschiebung der Elemente 3 verhindert. Auf der gegenüberliegenden Seite des Wandelementprofils ist die Ankerschraube 21 über eine Vierkantscheibe 34 an die Grundschiene 2 geschraubt.

Die bei einem Aufprall auftretenden Kräfte werden zum Teil über die verschiebbare Führung der Befestigungsglieder 1, zum Teil über die Bodenreibung der Wandelemente 3 und zum Teil über die Zugbandwirkung, welche sich über die Kupplungselemente 11 ergibt, abgeleitet. Die erfindungsgemäße Leitwand kann bevorzugt an einem Brückenrand, zwischen einem Geh- oder Radweg und einer Fahrbahn bei beengten Platzverhältnissen eingesetzt werden. Ebenso kann diese Konstruktion auch auf ähnlichen Bauwerken, z.B. wie Böschungs-Ufermauern etc. angewandt werden.

Im Ausführungsbeispiel gemäß Fig.4 und Fig.5 ist am Randbalken 30 neben den Wandelementen 3 ein Fuß- und/oder Radfahrweg 41 vorgesehen, der durch die Leitwand von der Fahrbahn 27 getrennt ist und durch ein Geländer 40 abgesichert ist. Zum Schutz der Fußgänger bzw. der Radfahrer ist die Begrenzung der Ausweichbewegung der Leitwand so bemessen, daß diese im Falle eines Unfalles noch ausreichend Platz haben, um der Verschiebungsbewegung der Leitwand entgehen zu können. Unterhalb des Fuß- und/oder Radfahrwegs 41 sind Kabelziehrohre 45 verlegt.

Ein weiteres Ausführungsbeispiel zeigen Fig.6 und Fig.7. Die Brückenkonstruktion 29 und der Randbalken 30 sind dabei über Kopfdübelleisten 44 miteinander verbunden. Ebenso wie im Ausführungsbeispiel gemäß Fig.8 und Fig.9.

Fig.10, 11 zeigen eine Ausführungsform der erfindungsgemäßen Leitwand, bei der eine möglichst gleichmäßige Krafteinleitung während des Verschiebungsvorganges in das Verankerungselement 2, 5 dadurch erreicht wird, daß ein elastisches Element 53, 54, z.B. aus Neopren oder einem ähnlichen Material vorgesehen ist, auf welches das verschiebbar geführte Befestigungsglied 1 während seiner Bewegung in die versetzte Stellung einwirkt. Das elastische Element 53, 54 erstreckt sich entlang eines Teils des Verschiebewegs des Befestigungsglieds 1, wobei das elastische Element 53, 54 mit seinem einen Ende an einem Anprallelement 150 in Stoßkontakt steht. Das andere Ende des elastischen Elements 53, 54 tritt während der Verschiebebewegung des Wandelements 1 mit diesem in Stoßkontakt, während der das elastische Element 53, 54 eine Stauchung erfährt.

Das elastische Element kann in beliebiger Weise gestaltet sein und könnte daher auch so ausgeführt sein, daß es während der Verschiebebewegung des Befestigungsglieds beispielsweise auf Zug beansprucht wird. Die Funktion des elastischen Elements 53, 54 besteht darin, eine zeitverzögerte Verteilung der bei der Verschiebung des Befestigungsglieds 1 auftretenden Kräfte zu ermöglichen und damit eine dämpfende Wirkung zu erzielen. Sobald die Stirnseite des Befestigungsglieds 1 in Stoßkontakt mit dem elastischen Element 53, 54 tritt und sich entlang des Verschiebeweges weiter fortbewegt, wird das elastische Element 53, 54 zusammengedrückt und sein Querschnitt erfährt eine entsprechende Erweiterung, wie sie in Fig. 12 dargestellt ist. Während dieses Stauchungsprozesses steigt die Kraft am Anprallelement 150, welches im Endbereich des Verankerungselements 2,5 angeordnet ist, entsprechend der elastischen Verformung des elastischen Elements 53, 54 an und erreicht erst nach einer für das vollständige Komprimieren des Elements 53, 54 erforderlichen Zeit die volle Stärke der über das Befestigungsglied 1 übertragenen Kraft. Ein Teil der Bewegungsenergie wird dabei in elastische Energie des elastischen Elements 53, 54 umgewandelt.

In der Ausführungsform gemäß Fig.10, 11 ist das Schienenelement ― im Querschnitt gesehen - aus einem T-Profil 5 und einem U-Profil 2 zusammengesetzt, wobei das U-Profil 2 das T-Profil 5 teilweise umgibt und der Längssteg des T-Profils 5 mit dem Mittelsteg des U-Profils 2 verbunden ist. Das T-Profil 5 ist in dem gezeigten Ausführungsbeispiel an das U-Profil 2 angeschweißt.

Das Befestigungsglied 1 weist ein gegenüber dem zugeordneten Schienenelement 2, 5 gegengleiches C-förmiges Profil auf, welches das T-Profil 5 umgreift, sodaß das Befestigungselement 1 entlang der Längsrichtung des zugeordneten Schienenelements 2, 5 verschiebbar ist.

Entsprechend dieser besonderen Gestaltung des Schienenelements 2, 5 ist das elastische Element aus zwei stabförmigen Profilstücken 53, 54 mit im wesentlichen L-förmigem Querschnitt gebildet, die zu beiden Seiten des mittig angeordneten T-Profils 5 in das U-Profil 2 eingesetzt sind. Die Formgebung des elastischen Elements ist aber nicht auf diese Ausführungsform beschränkt sondern kann beliebig sein. Die Stirnseite des C-förmigen Befestigungsglieds 1 stößt bei einem Auffahrunfall und dem damit verbundenen Verschiebevorgang an die stabförmigen Profilstücke 53, 54 und drückt diese während seiner Verschiebebewegung innerhalb des U-Profils 2 so zusammen, daß sie vom unbelasteten Zustand in Fig.11 in den belasteten Zustand in Fig.12 übergehen, in dem sich der Querschnitt der Profilstücke 53, 54 in den freien Querschnittsteil des U-Profils 2 ausdehnt.

Bei Aufprall eines Kraftfahrzeuges wird daher ein in Richtung des Pfeiles wirkender Impuls auf das Wandelement 3 abgegeben. Dadurch wird dieses entlang des Schienenelements 2, 5 solange verschoben, bis das in seiner Ruhestellung innerhalb der Durchbrechung 10 im Bereich der kraftfahrzeug-verkehrsseitigen Seitenwand 17 angeordnete Befestigungsglied 1 am freien Ende des elastischen Elements 53, 54 anschlägt und dieses solange zusammendrückt bis der größtmögliche Verformungszustand dieses Elements erreicht ist. Dabei greift der nach unten offene C-förmige Ansatz des Befestigungsgliedes 1 in das T-förmige Profil des zugeordneten Schienenelements 2, 5 ein und ist dadurch entlang desselben verschiebbar geführt.

Das Befestigungselement 1 ist jeweils mittels zweier Rückverhängungen 51, 52 im Wandelement 3 verankert, wodurch sich eine erhöhte Haftungssicherheit innerhalb des Wandelements 3 ergibt. Das U-Profil 2 des Verankerungselements 2 ist mit seinem Mittelsteg 60 an gegenüberliegenden Endbereichen mittels Ankerschrauben 16 und Dübeln 21 im Boden verankert.

Auf der dem kraftfahrzeugseitigen Bereich gegenüberliegenden Seite des Wandelementprofils ist die Grundschiene 2 mittels Ankerschraube 21 über eine Vierkantscheibe 59 an die Brückenkonstruktion geschraubt.

Fig. 13 zeigt eine Ausführungsform der Erfindung, bei der die Verschiebebewegung des Wandelements 3 neben den stabförmigen, elastischen Profilstücken 53, 54 durch entlang des vom Befestigungsglied 1 während seiner Verschiebebewegung aus der Ruhestellung in die versetzte Stelle durchlaufenen Weges angeordnete Abscherelemente 133 gedämpft wird. Die elastischen Profilstücke 53, 54 verstärken den Dämpfungseffekt, können aber ebenso gut auch weggelassen werden.

Die Abscherelemente 133 sind dabei so angebracht, daß sie vom Befestigungsglied 1 im Verlauf seiner Verschiebebewegung abgeschert werden, wodurch die Bewegungsenergie teilweise in Abscherungsarbeit gewandelt wird.

Wie aus Fig. 13 ersichtlich, sind die Abscherelemente im gezeigten Ausführungsbeispiel durch quer zur Richtung der Verschiebebewegung orientierte Metall-Bolzen 133 gebildet, welche entlang des Verschiebeweges des Befestigungsglieds 1 gleichmäßig beabstandet sind. Die Beabstandung der Bolzen 133 kann auch in unregelmäßiger Form gewählt werden. Weiters können die Abscherelemente aus jedem anderen für die Abscherung geeigneten Material, z.B. Kunststoff, gebildet sein.

Bevorzugt weisen die Metall-Bolzen 133 dabei einen Gewindeteil auf, mit dem diese durch Bohrungen des Schienenelements 2, 5 hindurchführbar und mittels Gewindemuttern verschraubbar sind, sie können aber auch in jeder anderen dem Fachmann bekannten Art mit dem Schienenelement 2, 5 verbunden sein.

In Fig.13 sind die Bohrungen in dem Längssteg des T-förmigen Schienenelements 5 angeordnet, sodaß die eingeschraubten Metall-Bolzen 133 senkrecht von den Streben vorstehen und durch das Befestigungsglied abgeschert werden können.

Weiters ist im Ausführungsbeispiel gemäß Fig.13 auf den Wandelementen 3 der Leitwand ein Geländer 130 befestigt, welches mit den Wandelementen 3 mitverschiebbar ist.

Auf diese Weise ist ein auf einer entlang der Leitwand verlaufenden, begehbaren Plattform 131 gehender Fußgänger davor gesichert, von dem sich bewegenden Wandelement 3 in die Tiefe gestoßen oder erdrückt zu werden.

Das Geländer 130 ist zusammen mit der Plattform 131 über eine in den Wandelementen 3 verankerte Platte 134 freitragend auf den Wandelementen 3 angebracht.

Es sind Ausführungsformen denkbar, bei denen nur ein Geländer oder nur eine begehbare Plattform mit den Wandelementen 3 verbunden sind.

## Patentansprüche

1. Leitwand für Verkehrswege mit einer Vielzahl stirnseitig miteinander verbundener Wandelemente, welche Wandelemente jeweils über zumindest ein Befestigungsglied mit zumindest einem am Boden, z.B. auf einem Straßenbelag oder einem Brückenoberbau, angebrachten Verankerungselement verbunden sind, wobei das zumindest eine Befestigungsglied (1) gegenüber dem zumindest einen Verankerungselement (2, 5) verschiebbar geführt ist, sodaß das Wandelement (3) mit seinem zumindest einen Befestigungsglied (1) aus einer Ruhestellung in eine versetzte Stellung bewegbar ist, **dadurch gekennzeichnet, daß** das zumindest eine Verankerungselement aus einem am Boden verankerten Schienenelement (2, 5) gebildet ist, welches sich im wesentlichen normal zur Längsrichtung des Wandelements (3) erstreckt und dem verschiebbar geführten Befestigungsglied (1) zugeordnet ist.

2. Leitwand nach Anspruch 1, **dadurch gekennzeichnet, daß** das Schienenelement (2, 5) im Querschnitt gesehen T-förmig ausgebildet ist.

3. Leitwand nach Anspruch 1 oder 2, **dadurch gekennzeichnet, daß** das Befestigungsglied (1) ein gegenüber dem zugeordneten Schienenelement (2, 5) zumindest teilweise gegengleiches Profil aufweist, das auf dem Profil des Schienenelements (2) aufliegt bzw. dieses umgreift, sodaß das Befestigungselement (1) entlang der Längsrichtung des zugeordneten Schienenelements (2, 5) verschiebbar ist.

4. Leitwand nach Anspruch 3, **dadurch gekennzeichnet, daß** das Befestigungselement (1) im Querschnitt gesehen einen C-förmigen Ansatz (4) aufweist.

5. Leitwand nach einem der Ansprüche 1 bis 4, **dadurch gekennzeichnet, daß** für jedes Wandelement (3) jeweils zwei voneinander beabstandete, parallele Schienenelemente (2, 5) und zwei zugeordnete Befestigungselemente (1) vorgesehen sind.

6. Leitwand nach einem der Ansprüche 1 bis 5, **dadurch gekennzeichnet, daß** im unteren Bereich jedes Wandelements (3) zumindest eine nach unten offene, tunnelförmige Durchbrechung (10) quer zur Längsrichtung des Wandelements (3) ausgenommen ist, und daß das Schienenelement (2, 5) innerhalb der Durchbrechung (10) am Boden angeordnet ist.

7. Leitwand nach Anspruch 6, **dadurch gekennzeichnet, dass** die Wandelemente ein New-Jersey-Profil mit sich nach oben verjüngendern, trapezartigem Querschnitt aufweisen, deren eine Seitenwand zum Kraftfahrzeug-Verkehr gerichtet ist, und daß das zumindest eine Befestigungsglied (1) innerhalb der Durchbrechung (10) im Bereich der kraftfahrzeug-verkehrsseitigen Scitenwand (17) angeordnet ist.

8. Leitwand nach Anspruch 7, **dadurch gekennzeichnet, daß** der nach unten offene C-förmige Ansatz (4) der Befestigungsglieder (1) in das T-förmige Profil der zugeordneten Schienenelemente (2, 5) eingreift und entlang desselben verschiebbar geführt sind.

9. Leitwand nach Anspruch 7 oder 8, **dadurch gekennzeichnet, daß** an der der kraftfahrzeug-verkehrsseitigen Seitenwand (17) gegenüberliegenden Seite des Wandelementquerschnitts im endseitigen Bereich des Schienenelements ein, vorzugsweise elastisches, Anschlagelement (15) angeordnet ist, gegen welches das Befestigungsglied (1) bei einer Verschiebung des Wandelements (3) anschlägt, sodaß das Wandelement (3) in eine um einen vorbestimmbaren Abstand versetzte Stellung bewegbar ist.

10. Leitwand nach einem der vorhergehenden Ansprüche, **dadurch gekennzeichnet, daß** das Befestigungselement (1) jeweils mittels einer Drahtbewehrungsschlaufe im Wandelement (3) verankert ist.

11. Leitwand nach einem der Ansprüche 2 bis 10, **dadurch gekennzeichnet, daß** das T-förmige Schienenelement (5) mit seinem Längssteg auf eine flache Grundschiene (2) geschweißt ist, welche im Boden verankert ist.

12. Leitwand nach Anspruch 11, **dadurch gekennzeichnet, daß** die flache Grundschiene (2) an gegenüberliegenden Endbereichen des Wandelement-Profils (3) mittels Ankerschrauben (16) im Boden verankert ist.

13. Leitwand nach einem der Ansprüche 1 bis 12, **dadurch gekennzeichnet, daß** zumindest ein elastisches Element (53, 54) vorgesehen ist, auf welches das verschiebbar geführte Befestigungsglied (1) während seiner Bewegung in die versetzte Stellung einwirkt.

14. Leitwand nach Anspruch 13, **dadurch gekennzeichnet, daß** das zumindest eine elastische Element (53, 54) sich entlang eines Teils des Verschiebewegs des Befestigungsglieds (1) erstreckt, wobei das elastische Element (53, 54) mit seinem einen Ende an einem Anprallelement (150) in Stoßkontakt steht, und daß das andere Ende des elastischen Elements (53, 54) während der Verschiebebewegung des Wandelements (1) mit diesem in Stoßkontakt tritt, während der das elastische Element (53, 54) eine Stauchung erfährt.

15. Leitwand nach Anspruch 14, **dadurch gekennzeichnet, daß** das Schienenelement - im Querschnitt gesehen - aus einem T-Profil (5) und einem U-Profil (2) zusammengesetzt ist, wobei das U-Profil (2) das T-Profil (5) teilweise umgibt und der Längssteg des T-Profils (5) mit dem Mittelsteg des U-Profils (2) verbunden ist.

16. Leitwand nach Anspruch 15, **dadurch gekennzeichnet, daß** das elastische Element aus zwei stabförmigen Profilstücken (53, 54) mit im wesentlichen L-förmigem Querschnitt gebildet ist, die zu beiden Seiten des mittig angeordneten T-Profils (5) in das U-Profil (2) eingesetzt sind.

17. Leitwand nach einem der vorhergehenden Ansprüche, **dadurch gekennzeichnet, daß** entlang des vom Befestigungsglied (1) während seiner Verschiebebewegung aus der Ruhestellung in die versetzte Stelle durchlaufenen Weges ein oder mehrere Abscherelemente (133) angeordnet sind, die vom Befestigungsglied (1) im Verlauf seiner Verschiebebewegung abscherbar sind.

18. Leitwand nach Anspruch 17, **dadurch gekennzeichnet, daß** die Abscherelemente durch quer zur Richtung der Verschiebebewegung orientierte Metall-Bolzen (133) gebildet sind.

19. Leitwand nach Anspruch 18, **dadurch gekennzeichnet, daß** die Metall-Bolzen (133) entlang des Verschiebeweges des Befestigungsglieds (1) gleichmäßig beabstandet sind.

20. Leitwand nach Anspruch 18 oder 19, **dadurch gekennzeichnet, daß** die Metall-Bolzen (133) zu ihrer Befestigung einen Gewindeteil aufweisen, der durch Bohrungen des Schienenelements (2, 5) hindurchführbar ist.

21. Leitwand nach Anspruch 20, **dadurch gekennzeichnet, daß** die Bohrungen in dem Längssteg des T-förmigen Schienenelements (5) angeordnet sind.

22. Leitwand nach einem der vorhergehenden Ansprüche, **dadurch gekennzeichnet, daß** auf den Wandelementen (3) der Leitwand ein Geländer (130) befestigt ist, welches mit den Wandelementen (3) mitverschiebbar ist

23. Leitwand nach Anspruch 22, **dadurch gekennzeichnet, daß** das auf der Leitwand (3) befestigte Geländer (130) eine als begehbaren Weg ausgebildete Plattform (131) umfaßt, welche bei einer Verschiebebewegung der Wandelemente (3) mitverschiebbar ist.

24. Leitwand nach Anspruch 23, **dadurch gekennzeichnet, daß** das Geländer (130) und/oder die Plattform (131) freitragend auf den Wandelementen (3) befestigt sind.

## Claims

1. A guide wall for traffic routes with a plurality of wall elements which are mutually connected at the face side, which wall elements are each connected through at least one fastening member with at least one anchoring element which is attached to the floor, e.g. to the road surfacing, or the superstructure of a bridge, with the at least one fastening member (1) being guided in a displaceable fashion relative to the at least one anchoring element (2, 5), so that the wall element (3) with its at least one fastening member (1) can be moved from an idle position to an offset position, **characterized in that** the at least one anchoring element is formed by a rail element (2, 5) which is anchored to the ground and extends substantially normal to the longitudinal direction of the wall element (3) and the displaceably guided fastening member (1).

2. A guide wall as claimed in claim 1, **characterized in that** the rail element (2, 5) is provided with a T-shaped arrangement as seen in a cross-sectional view.

3. A guide wall as claimed in claim 1 or 2, **characterized in that** the fastening member (1) is provided relative to the associated rail element (2, 5) with an at least partly diametrically opposite profile which rests on the profile of the rail element (2) or encompasses the same, so that the fastening member (1) is displaceable in the longitudinal direction of the associated rail element (2, 5).

4. A guide wall as claimed in claim 3, **characterized in that** the fastening member (1) is provided with a C-shaped nose (4) as seen in a cross-sectional view.

5. A guide wall as claimed in one of the claims 1 to 4, **characterized in that** two mutually spaced, parallel rail elements (2, 5) and two associated fastening members (1) are provided for each wall element (3).

6. A guide wall as claimed in one of the claims 1 to 5, **characterized in that** in the lower region of each wall element (3) a downwardly open, tunnel-like breakthrough (10) has been provided transversally to the longitudinal direction of the wall element (3) and that the rail element (2, 5) is arranged within the breakthrough (10) on the floor.

7. A guide wall as claimed in claim 6, **characterized in that** the wall elements comprise a New Jersey profile with an upwardly tapering, trapezoid cross section whose one side wall faces the vehicle traffic and that the at least one fastening member (1) is arranged within the breakthrough (10) in the region of the side wall (17) on the side of the vehicle traffic.

8. A guide wall as claimed in claim 7, **characterized in that** the downwardly open C-shaped nose (4) of the fastening members (1) engages in the T-shaped profile of the associated rail elements (2, 5) and is guided displaceably along the same.

9. A guide wall as claimed in claim 7 or 8, **characterized in that** at the side of the wall element cross section opposite of the side wall (17) on the vehicle traffic side a preferably elastic stop element (15) is arranged in the end-side region of the rail element, against which the fastening member (1) impinges during a displacement of the wall element (3), so that the wall element (3) can be moved to a position offset by a predetermined distance.

10. A guide wall as claimed in one of the preceding claims, **characterized in that** the fastening element (1) is anchored in the wall element (3) by means of a wire armoring loop.

11. A guide wall as claimed in one of the claims 2 to 10, **characterized in that** the T-shaped rail element (5) welded with its longitudinal web to a flat base rail (2) which is anchored to the ground.

12. A guide wall as claimed in claim 11, **characterized in that** the flat base rail (2) is anchored at opposite end zones of the wall element profile (3) in the ground by means of anchor bolts (16).

13. A guide wall as claimed in one of the claims 1 to 12, **characterized in that** at least one elastic element (53, 54) is provided upon which the displaceably guided fastening member (1) acts during its movement to the offset position.

14. A guide wall as claimed in claim 13, **characterized in that** the at least one elastic element (53, 54) extends along a portion of the path of displacement of the fastening member (1), with the elastic element (53, 54) in abutting contact on an impact element (150) with its one end and that the other end of the elastic element (53, 54) enters into abutting contact with the same during the displacing movement of the wall element (1) while the elastic element (53, 54) is subjected to a compression.

15. A guide wall as claimed in claim 14, **characterized in that** the rail element, when seen in a cross-sectional view, is composed of a T-profile (5) and a U-profile (2), with the U-profile (2) partly encompassing the T-profile (5) and the longitudinal web of the T-profile (5) being connected with the saddle of the U-profile (2).

16. A guide wall as claimed in claim 15, **characterized in that** the elastic element is formed of two bar-like profile pieces (53, 54) with a substantially L-shaped cross section which are inserted on either side of the centrally arranged T-profile into the U-profile (2).

17. A guide wall as claimed in one of the preceding claims, **characterized in that** along the path covered by the fastening member (1) during its displacing movement from the idle position to the offset position, one or several shearing elements (133) are arranged which can be shorn off by the fastening member (1) in the course of its displacing movement.

18. A guide wall as claimed in claim 17, **characterized in that** the shearing elements are formed by metal bolts (133) oriented transversally to the direction of the displacing movement.

19. A guide wall as claimed in claim 18, **characterized in that** the metal bolts (133) are evenly spaced along the path of displacement of the fastening member (1).

20. A guide wall as claimed in claim 18 or 19, **characterized in that** the metal bolts (133) are provided with a threaded part for their fastening which can be led through bores of the rail element (2, 5).

21. A guide wall as claimed in claim 20, **characterized in that** the bores are arranged in the longitudinal web of the T-shaped rail element (5).

22. A guide wall as claimed in one of the preceding claims, **characterized in that** a railing (130) is fastened to the wall elements (3) of the guide wall which can be displaced along with the wall elements (3).

23. A guide wall as claimed in claim 22, **characterized in that** the railing (130) fastened to the guide wall (3) comprises a platform (131) arranged as an accessible path, which platform can be simultaneously displaced during the displacing movement of the wall elements (3).

24. A guide wall as claimed in claim 23, **characterized in that** the railing (130) and/or the platform (131) is fastened in a cantilevered manner to the wall elements (3).

## Revendications

1. Barrière de sécurité routière avec une pluralité d'éléments de barrière reliés ensemble par leur extrémité, lesdits éléments de barrière étant reliés chacun, par l'intermédiaire d'au moins un élément de fixation, à au moins un élément d'ancrage placé sur le sol, sur un tapis routier ou un tablier de pont par exemple, l'au moins un élément de fixation (1) étant guidé à coulissement par rapport à l'au moins un élément d'ancrage (2, 5) de telle sorte que l'élément de barrière (3) peut être déplacé, avec son au moins un élément de fixation (1), d'une position de repos vers une position décalée, **caractérisée en ce que** l'au moins un élément d'ancrage est formé par un élément de rail (2, 5) ancré au sol qui s'étend sensiblement perpendiculairement à la direction longitudinale de l'élément de barrière (3) et est associé à l'élément de fixation (1) guidé à coulissement.

2. Barrière de sécurité selon la revendication 1, **caractérisée en ce que,** vu de profil, l'élément de rail (2, 5) est réalisé sous forme de T.

3. Barrière de sécurité selon la revendication 1 ou 2,
**caractérisée en ce que** l'élément de fixation (1) présente un profilé du moins partiellement inversé par rapport à l'élément de rail (2, 5) qui lui est associé et qui repose sur le profilé de l'élément de rail (2), ou entoure celui-ci, de sorte que l'élément de fixation (1) peut coulisser le long de la direction longitudinale de l'élément de rail (2, 5) qui lui est associé.

4. Barrière de sécurité selon la revendication 3, **caractérisée en ce que,** vu de profil, l'élément de fixation (1) comporte un appendice (4) en forme de C.

5. Barrière de sécurité selon l'une quelconque des revendications 1 à 4, **caractérisée en ce que** sont prévus, pour chaque élément de barrière (3), au moins deux éléments de rail (2, 5) parallèles espacés et deux éléments de fixation (1) associés.

6. Barrière de sécurité selon l'une quelconque des revendications 1 à 5, **caractérisée en ce que** dans la région inférieure de chaque élément de barrière (3) est pratiquée, en travers de la direction longitudinale de l'élément de barrière (3), au moins une ouverture (10) en forme de tunnel ouverte vers le bas et que l'élément de rail (2, 5) est disposé sur le sol, à l'intérieur de l'ouverture (10).

7. Barrière de sécurité selon la revendication 6, **caractérisée en ce que** les éléments de barrière sont du type New Jersey et présentent une section trapézoïdale s'amincissant vers le haut, l'une de leurs parois latérales étant dirigée vers le trafic routier et qu'au moins un élément de fixation (1) est disposé à l'intérieur de l'ouverture (10) dans la région de la paroi latérale (17) faisant face au trafic routier.

8. Barrière de sécurité selon la revendication 7, **caractérisée en ce que** l'appendice (4) des éléments de fixation (1), qui est en forme de C ouvert vers le bas, vient en prise avec le profilé en forme de T des éléments de rail (2, 5) associés et qu'il est guidé à coulissement le long de celle-ci.

9. Barrière de sécurité selon la revendication 7 ou 8, **caractérisée en ce qu**'un élément de butée (15) de préférence élastique est disposé sur le côté de la section de l'élément de barrière opposé à la paroi latérale (17) tournée vers le trafic routier dans la région d'extrémité de l'élément de rail, l'élément de fixation (1) venant heurter contre ledit élément de butée lors du déplacement de l'élément de barrière (3) de sorte que l'élément de barrière (3) peut être déplacé dans une position qui est décalée d'une distance prédéterminable.

10. Barrière de sécurité selon l'une quelconque des revendications précédentes, **caractérisée en ce que** l'élément de fixation (1) respectif est ancré dans l'élément de barrière (3) au moyen d'une armure en fil en forme de boucle.

11. Barrière de sécurité selon l'une quelconque des revendications 2 à 10, **caractérisée en ce que** l'élément de rail (5) en forme de T est soudé par son âme longitudinale à un rail de base (2) plat ancré au sol.

12. Barrière de sécurité selon la revendication 11, **caractérisée en ce que** le rail de base (2) plat est ancré au sol à des extrémités opposées du profilé de l'élément de barrière (3) au moyen de boulons d'ancrage (16).

13. Barrière de sécurité selon l'une quelconque des revendications 1 à 12, **caractérisée en ce qu'**est prévu au moins un élément élastique (53, 54) sur lequel agit l'élément de fixation (1) guidé à coulissement lors de son déplacement vers la position décalée.

14. Barrière de sécurité selon la revendication 13, **caractérisée en ce que** l'au moins un élément élastique (53, 54) s'étend le long d'une partie de la distance de déplacement de l'élément de fixation (1), une des extrémités de l'élément élastique (53, 54) étant en appui contre un butoir (150) et que l'autre extrémité de l'élément élastique (53, 54) vient heurter contre celui-ci lors du déplacement de l'élément de barrière (1) pendant lequel l'élément élastique (53, 54) est comprimé.

15. Barrière de sécurité selon la revendication 14, **caractérisée en ce que,** vu de profil, l'élément de rail est composé d'un profilé en T (5) et d'un profilé en U (2), le profilé en U (2) entourant partiellement le profilé en T (5) et l'âme longitudinale du profilé en T (5) étant reliée à l'âme centrale du profilé en U (2).

16. Barrière de sécurité selon la revendication 15, **caractérisée en ce que** l'élément élastique est formé de deux pièces de profilé (53, 54) en forme de bâtons de section sensiblement en L qui sont insérées dans le profilé en U (2) de chaque côté du profilé en T (5) disposé au centre.

17. Barrière de sécurité selon l'une quelconque des revendications précédentes, **caractérisée en ce qu**'un ou plusieurs éléments de cisaillement (133) sont disposés le long du trajet parcouru par l'élément de fixation (1) pendant son déplacement de la position de repos vers la position décalée, lesdits éléments de cisaillement pouvant être cisaillés par l'élément de fixation (1) au cours de son déplacement.

18. Barrière de sécurité selon la revendication 17, **caractérisée en ce que** les éléments de cisaillement sont formés par des goujons métalliques (133) orientés en travers de la direction de déplacement.

19. Barrière de sécurité selon la revendication 18, **caractérisée en ce que** les goujons métalliques (133) sont régulièrement espacés le long de la distance de déplacement de l'élément de fixation (1).

20. Barrière de sécurité selon la revendication 18 ou 19, **caractérisée en ce que,** pour leur fixation, les goujons métalliques (133) comportent une partie filetée destinée à être passée au travers d'alésages pratiqués dans l'élément de rail (2, 5).

21. Barrière de sécurité selon la revendication 20, **caractérisée en ce que** les alésages sont disposés dans l'âme longitudinale de l'élément de rail (5) en forme de T.

22. Barrière de sécurité selon l'une quelconque des revendications précédentes, **caractérisée en ce qu'**une balustrade (130) est attachée aux éléments (3) de la barrière de sécurité et qu'elle peut être coulissée de concert avec les éléments de barrière (3).

23. Barrière de sécurité selon la revendication 22, **caractérisée en ce que** la balustrade (130) attachée à la barrière de sécurité (3) comporte une plate-forme (131) qui est réalisée sous forme de chemin praticable et qui peut coulisser de concert avec les éléments de barrière (3) lorsque ceux-ci sont déplacés.

24. Barrière de sécurité selon la revendication 23, **caractérisée en ce que** la balustrade (130) et/ou la plate-forme (131) est montée en porte-à-faux sur les éléments de barrière (3).
